# EUROPÄISCHE PATENTSCHRIFT

(11) **EP 0 996 585 B1**
(45) Veröffentlichungstag und Bekanntmachung des Hinweises auf die Patenterteilung: **07.12.2005**
(21) Anmeldenummer: 99920866.3
(22) Anmeldetag: 11.05.1999
(51) Int. Cl.: B67D 1/00, B67D 5/56, B01F 3/08

(54) **VORRICHTUNG ZUM MISCHEN VON WENIGSTENS ZWEI STRÖMUNGSMEDIEN**
DEVICE FOR MIXING AT LEAST TWO FLOWING MEDIA
DISPOSITIF POUR MELANGER AU MOINS DEUX MILIEUX EN ECOULEMENT

(30) Priorität: 13.05.1998 DE 19821511
(43) Veröffentlichungstag der Anmeldung: 03.05.2000
(73) Patentinhaber: Holland Kühlmöbel K.& M. Holland GmbH, 94237 Bogen (DE)
(72) Erfinder: HOLLAND, Klaus, D-94360 Mitterfels (DE)
(74) Vertreter: GROSSE BOCKHORNI SCHUMACHER
(86) Internationale Anmeldenummer: PCT/EP1999/003228
(87) Internationale Veröffentlichungsnummer: WO 1999/058442

(56) Entgegenhaltungen:
- DE-A- 3 607 622
- US-A- 3 357 598
- US-A- 3 727 640
- US-A- 4 552 286
- US-A- 4 817 825

## Beschreibung

Die Erfindung betrifft eine Vorrichtung zum Mischen von zwei Strömungsmedien, insbesondere zum Mischen von Wasser und Getränkekonzentrat oder dgl., mit einem ersten ein Gehäuse von einem Einlaß zu einem Auslaß durchgreifenden Durchgangskanal und wenigstens einem in den ersten Durchgangskanal mündenden zweiten Durchgangskanal, wobei in dem ersten Durchgangskanal ein erstes Medium, insbesondere Fluid, und in dem zweiten Durchgangskanal ein zweites Medium, insbesondere Fluid, strömt.

Mischvorrichtungen der vorgenannten Art werden insbesondere zum Mischen von Getränken verwendet, indem der Basisflüssigkeit Wasser kurz vor dem Servieren des Getränkes ein Konzentrat, z. B. ein Fruchtsaftkonzentrat, in einem bestimmten Mischungsverhältnis zugesetzt wird. Das Wasser kann vorher aufbereitet, z. B. mit Mineralstoffen oder Kohlensäure angereichert und gekühlt sein, oder unmittelbar der Wasserleitung entnommen werden, wobei es mit einem normalen Wasserdruck von etwa 1,5 bis 2 bar der Vorrichtung zum Mischen zugeführt wird.

Beispielsweise beschreibt die US 3,357,598 gemäß dem Oberbegriff des Anspruchs 1 eine Vorrichtung zum Mischen von zwei Strömungsmedien, wobei hier zur Herstellung von Mischgetränken aus konzentrierter Flüssigkeit und Wasser eine Mischvorrichtung nach Art einer Venturi-Düse mit Wasser durchströmt wird und ein Konzentrat aus einer im rechten Winkel in den Hauptstrom einmündenden Bohrung angesaugt wird. Durch das Ansaugen des Konzentrats und durch die dadurch erzielte Vermischung der beiden Strömungsmedien erhält man am Ausgang der Vorrichtung eine Konzentrat-Wasser-Mischung.

Die Mischverhältnisse werden bei herkömmlichen Mischvorrichtungen meist über unterschiedliche Querschnittsflächen der Kanäle eingestellt, d. h. die Mischvorrichtung muss für die Bereitstellung eines anderen Mischungsverhältnisses ausgetauscht werden. Dies ist sehr aufwendig, da für die Ausgabe von Getränken hohe Anforderungen an die Hygiene gestellt werden.

Ferner ergibt sich bei den bekannten Mischvorrichtungen das Problem, dass die minimale Querschnittsgröße des Kanals für das Konzentrat begrenzt ist, wenn konzentrierter Fruchtsaft mit Fruchtfleisch gemischt werden soll. Da die Fruchtfleischstückchen durch den Querschnitt hindurchpassen müssen, um diesen nicht zu verstopfen, muss der Querschnitt eine gewisse Mindestgröße haben. Dies führt jedoch dazu, dass bei den herkömmlichen Mischvorrichtungen ein solcher Fruchtsaft nicht in einer geringen Konzentration bereitgestellt werden kann.

Ein weiteres Problem bei den bekannten Mischvorrichtungen besteht darin, dass die Konzentrate eine unterschiedliche Viskosität bzw. Zähflüssigkeit haben können, die insbesondere auch durch die unterschiedliche Umgebungstemperatur beeinflusst wird, so dass bei unterschiedlichen Bedingungen unterschiedliche Mischungsverhältnisse erhalten werden. Bei den bekannten Mischvorrichtungen gibt es keine Möglichkeit zur einfachen und kostengünstigen Regulierung des Mischungsverhältnisses.

Der Erfindung liegt daher die Aufgabe zugrunde, eine Vorrichtung der eingangs genannten Art zu verbessern, derart, dass das Mischungsverhältnis zwischen zwei Strömungsmedien, insbesondere zwischen Wasser und einem Getränkekonzentrat, auf einfache Weise eingestellt werden kann, wobei dies unabhängig von der Konzentratzusammensetzung, d. h. mit wenigen oder vielen Festkörperanteilen, mit hoher oder niedriger Viskosität und dgl. möglich sein soll. Ferner soll die Mischvorrichtung strömungsgünstig ausgelegt sowie kostengünstig herstellbar sein und eine sichere Funktion auch im intermittierenden Betrieb gewährleisten.

Diese Aufgabe wird dadurch gelöst, daß mindestens ein Bypass-Kanal zu dem ersten Durchgangskanal und eine Einrichtung zur Einstellung der Durchströmmenge des ersten oder/und des zweiten Fluids vorgesehen sind. Auf diese Weise läßt sich unabhängig von der Viskosität bzw. von dem Problem, daß Fruchtstücke in dem Konzentrat enthalten sind, in einfacher Weise ein beliebiges Mischungsverhältnis für die beiden Fluide einstellen. Insbesondere kann der zweite Durchgangskanal, der in den ersten Durchgangskanal einmündet, einen relativ großen Querschnitt besitzen, so dass die Festkörperanteile des Getränkekonzentrats den Querschnitt ungehindert durchströmen können, da das Mischungsverhältnis nur begrenzt von dem Querschnitt des zweiten Durchgangskanals abhängt. Für die Einstellung des Mischungsverhältnisses muss die Mischvorrichtung nicht ausgewechselt werden, so dass bei einer Änderung des Mischungsverhältnisses auch keine hygienischen Probleme durch Einsatz einer neuen Vorrichtung entstehen. Soll mit der gleichen Vorrichtung ein anderes Konzentrat zum Einsatz kommen, so lässt sich die Vorrichtung aufgrund ihres einfachen Aufbaus auch leicht reinigen, worauf später noch eingegangen wird.

Zur Einstellung der Durchströmmenge lässt sich mit der Einrichtung entweder die Durchströmmenge des ersten Fluids und/oder des zweiten Fluids einstellen. Da bei Getränkemischungen das erste Fluid meist aus Wasser gebildet ist und der Hauptanteil der Mischung aus Wasser besteht, läßt sich das Mischungsverhältnis in einem sehr großen Bereich variieren. Vorzugsweise ist dabei die Durchströmmenge des ersten Fluids über den Bypass-Kanal bzw. die Bypass-Kanäle einstellbar, so dass man auf eine Einstelleinrichtung in den Mündungsbereich des zweiten Durchgangskanals in den ersten Durchgangskanal verzichten könnte. Die Einmündung könnte daher konstruktiv einfach ausgebildet sein, während das Mischungsverhältnis praktisch indirekt über die Bypass-Kanäle geregelt wird. Wenn der zweite Durchgangskanal im wesentlichen senkrecht in den ersten Durchgangskanal mündet, sind in dem Mündungsbereich definierte und berechenbare Strömungsverhältnisse vorgesehen, die ähnlich denjenigen bei Venturi-Düsen sind. Auch in dem zweiten Durchgangskanal ist eine Einstelleinrichtung vorgesehen, die insbesondere dann eine Feineinstellung der Zugabe des Konzentrats ermöglicht, wenn Konzentrate mit geringem oder keinem Festkörperanteil, wie z. B. Tee, Zitronenkonzentrat und dgl., zum Einsatz kommen.

In Ausgestaltung des Gegenstandes der Erfindung ist vorgesehen, daß der erste Durchgangskanal einen Eintrittsbereich, einen mittleren Abschnitt und einen Austrittsbereich aufweist, wobei der mittlere Abschnitt einen kleineren Durchtrittsquerschnitt als der Eintrittsbereich und der Austrittsbereich besitzt. Auf diese Weise wird erreicht, daß im mittleren Abschnitt eine erhöhte Strömungsgeschwindigkeit vorliegt. Der mittlere Abschnitt ist dabei im Verhältnis zu dem Eintrittsbereich und dem Austrittsbereich sehr kurz ausgebildet, wobei er beispielsweise eine Erstreckung von nur 1,5 bis 2 mm aufweist, während der Eintrittsbereich ca. 25 mm und der Austrittsbereich ca. 40 bis 50 mm betragen kann. Im Eintrittsbereich ist darüberhinaus eine Entspannungskammer ausgebildet, in welcher ein im wesentlichen gleicher Druck herrscht. Dadurch können Schwankungen im Druck bzw. bei der Durchströmmenge des ersten Fluids ausgeglichen werden. Im Bereich seines freien Endes besitzt der erste Durchgangskanal vorteilhaft einen sich zunehmend erweiterenden Querschnitt, wodurch die Anfangsbeschleunigung der Strömung verzögert wird und damit eine Wirbelbildung verringert wird.

Der zweite Durchgangskanal, über welchen das Getränkekonzentrat zugeführt wird, mündet stromab von dem kleinen Durchtrittsquerschnitt und vorteilhalft im wesentlichen senkrecht in den ersten Durchgangskanal ein. Die Mündung liegt verhältnismäßig nah am mittleren verengten Abschnitt des ersten Durchgangskanals, so daß Fruchtsaftkonzentrat durch die beschleunigte Wasserströmung mitgerissen wird, und es deshalb keiner Zuleitung des Konzentrats unter Druck bedarf.

Um das Mischungsverhältnis dosieren zu können, verlaufen der oder die Bypass-Kanäle vom Eintrittsbereich des ersten Durchgangskanals zum Austrittsbereich und besitzen einen im wesentlichen konstanten Querschnitt. Sie erstrecken sich parallel zum mittleren Abschnitt des ersten Durchgangskanals, wobei sie mit ihrem stromaufwärts gelegenen Ende in die Entspannungskammer und mit ihrem stromabwärts gelegenen Ende im Abstand zur Einmündung des zweiten Durchgangskanals in den Austrittsbereich des ersten Durchgangskanals einmünden. Dabei ist die Einmündung eines jeden Bypass-Kanals im spitzen Winkel zur Achse des ersten Durchgangskanals angeordnet und von einer Stichbohrung gebildet, die einen sich düsenartig verengenden Querschnitt aufweist. Ebenso kann auch die Einmündung des zweiten Durchgangskanals in den ersten Durchgangskanal ausgebildet sein. Zur Einstellung der Durchströmmenge des Fluids durch die Bypass-Kanäle bzw. den zweiten Durchgangskanal sind Dosiereinrichtungen vorgesehen, welche in die Einmündungsöffnungen einführbar sind. Diese Dosiereinrichtungen konnen in vorteilhafter Weise von Stiften gebildet sein, welche mit einer an die Einmündungsöffnung sitzmäßig eingepaßten Spitze ausgebildet sind und in Querbohrungen mittels eines Feingewindes einstellbar geführt sind. Mittels der Dosiereinrichtungen, mit denen der Öffnungsquerschnitt des Bypass-Kanals bzw. der Bypass-Kanäle reguliert werden kann, sowie der Öffnungsquerschnitt des zweiten Durchgangskanals reguliert werden kann, läßt sich das Mischungsverhältnis in einfacher Weise beliebig einstellen. Selbst wenn der Durchtrittsquerschnitt des zweiten Durchgangskanals im wesentlichen ganz geöffnet werden muß, um einen Durchtritt einer größeren Fruchtfleischmenge zu ermöglichen, ist eine Dosierung über die einstellbaren Bypass-Kanäle problemlos möglich, indem die Durchflußmenge durch den jeweiligen Bypass-Kanal exakt gesteuert wird.

Um die Mischvorrichtung besonders kostengünstig herzustellen, ist das Gehäuse der Mischvorrichtung vorzugsweise aus Kunststoff hergestellt und als einstückiger Spritzgußkörper ausgebildet. Das Gehäuse kann eine Befestigungsvorrichtung aufweisen und im Bereich der freien Kanalenden Anschlußstutzen zum Anschluß von Verbindungsschläuchen, Konzentratbehältern, Flüssigkeitszuläufen und/oder dgl. Die Anschlüsse können dabei bekannterweise als Schnellkupplungsanschlüsse ausgebildet sein, die in entsprechende Nuten des Gehäuses einrasten und deren Verbindung z. B. durch eine O-Ring-Dichtung abgedichtet sein kann. Auch ist es denkbar, daß in den Schlauchverbindungen Verschlußeinrichtungen vorgesehen sind, die den Zulauf zu dem Anschlußende des Schlauches verschließen, bevor eine entsprechende Strömungsverbindung zu der erfindungsgemäßen Vorrichtung hergestellt ist. Zusätzliche Verschlußeinrichtungen können an der Vorrichtungszulaufseite selbst ausgebildet sein, um Rückströmungen von einem Kanal in einen anderen Kanal zu verhindern.

Weitere Einzelheiten und Vorteile der Erfindung ergeben sich aus der nachfolgenden Beschreibung eines bevorzugten Ausführungsbeispiels der erfindungsgemäßen Vorrichtung anhand der Zeichnungen. Darin zeigen
- Fig. 1: eine Seitenansicht der erfindungsgemäßen Vorrichtung;
- Fig. 2: eine Horizontalschnittansicht entlang der Linie A-A in Fig. 1;
- Fig. 3: eine Schnittansicht in Richtung der Linie B-B in Fig. 1;
- Fig. 4: eine Ansicht in Richtung des Pfeiles C in Fig. 1; und
- Fig. 5: eine vereinfachte perspektivische Ansicht der erfindungsgemäßen Vorrichtung.

Die erfindungsgemäße Vorrichtung 1 zum Mischen von wenigstens zwei Strömungsmedien weist ein Gehäuse 2 auf, das bei dem dargestellten Ausführungsbeispiel als einstückiges Spritzgußgehäuse aus Kunststoff hergestellt ist.

Das Gehäuse besitzt einen ersten Durchgangskanal 3 mit einem Einlaß 4 und einem Auslaß 5 sowie einen zweiten Durchgangskanal 6 mit einem Einlaß 7 und einem Auslaß 8.

Wie insbesondere aus Fig. 2 zu entnehmen ist, besitzt der Durchgangskanal 3 einen Eintrittsbereich 9 mit vergrößertem Querschnitt, einen mittleren Abschnitt 10 mit erheblich reduziertem Querschnitt und einen Austrittsbereich 11. Der mittlere Abschnitt 10 ist im Verhältnis zu dem Eintrittsbereich 9 und dem Austrittsbereich 11 verhältnismäßig kurz ausgebildet und sorgt dafür, daß das in Richtung des Pfeiles 13 unter Druck zugeführte Wasser im mittleren Abschnitt 10 erheblich beschleunigt wird, um aus dem Auslaß 8 des zweiten Durchgangskanals 6 in Richtung des Pfeiles 12 zugeführtes Konzentrat mitzureißen. Im Bereich des Austritts 8 entsteht dabei eine erhebliche Verwirbelung und in Folge dessen eine gute Durchmischung von Wasser und Konzentrat.

In Fig. 2 ist ferner zu erkennen, daß im Eintrittsbereich 9 eine Entspannungskammer 14 vorgesehen ist, in welcher ein im wesentlichen gleicher Druck herrscht, so daß Druckschwankungen im Druck bzw. bei der Durchflußmenge des Wassers 13 ausgeglichen werden können.

Wie dies ferner aus der Fig. 2 zu entnehmen ist, besitzt der Durchgangskanal 3 an seinem freien Ende im Bereich des Austritts eine konische Erweiterung, die zu einer Verlangsamung der Strömung des Gemisches beiträgt.

Parallel zum Durchgangskanal 3 verläuft ein Bypass-Kanal 15, der einen konstanten aber kleineren Querschnitt als der Durchgangskanal 3 aufweist. Der Bypass-Kanal mündet mit seinem stromaufwärts gelegenen Ende in den Eintrittsbereich 9 und mit seinem stromabwärts gelegenen Ende in eine Stichbohrung 16, die ihrerseits in einem spitzen Winkel in den Austrittsbereich 11 des Durchgangskanals 3 einmündet. Dies hat den Vorteil, daß der Wasserströmung durch den Bypass 15 eine Richtung vorgegeben wird, die in Strömungsrichtung der Wasserströmung durch den Durchgangskanal 3 gerichtet ist, so daß Verwirbelungen nahezu vermieden werden. Dadurch kann eine Rückströmung von Fruchtfleischteilchen zum mittleren Abschnitt 10 vorteilhaft verhindert werden, so daß keine Verstopfungen auftreten können.

In der Zeichnung ist zwar nur ein Bypass-Kanal 15 dargestellt, es ist jedoch denkbar, daß mehrere Bypass-Kanäle vorgesehen sind. Aus Fig. 2 ist ferner zu erkennen, daß die Einmündungen der Bypass-Kanäle und des zweiten Durchgangskanals 6 in den ersten Durchgangskanal 3 düsenförmig bzw. kegelstumpfförmig ausgebildet sind, so daß sie Sitze für Stifte 17, 18 bilden können, welche mittels Feingewinden in Gehäusebohrungen 19, 20 soweit einschraubbar sind, daß die Mündungen verschließbar sind. Auf diese Weise bilden die Stifte 17 und 18 Dosiereinrichtungen, über welche die Zutrittsmenge von Wasser über den Bypass 15 bzw. von Konzentrat über den Kanal 6 einstellbar ist. Auf diese Weise läßt sich eine sehr feine Dosierung des Mischungsverhältnisses erreichen.

Für den Betrieb der erfindungsgemäßen Mischvorrichtung wird der zweite Durchgangskanal 6 im Bereich seines Einlasses 7 mit einem Konzentratbeutel verbunden, vorzugsweise nach Art einer Steck-Cartridge oder mittels einer Schnappverbindung, so daß keine gesonderte Abdichtung der Verbindung mehr erfolgen muß. Der Einlaß 4 wird in gleicher Weise mit einer Wasserzuleitung verbunden, und über den Anschlußstutzen 21 wird ein Rohr oder ein Schlauch gestülpt, um die gemischte Flüssigkeit an die gewünschte Stelle zu befördern. Die Abdichtung des Rohres bzw. Schlauches erfolgt dabei in einfacher Weise über einen Paßsitz, der zusätzlich mit Schlauchbindern oder dgl. gesichert werden kann, die den Schlauch in die Nuten 22 drücken.

Wenn der Benutzer eine gewisse Menge der gemischten Flüssigkeit entnehmen will, betätigt er eine entsprechende Hebel- oder Druckeinrichtung, was die Zufuhr von Wasser und Konzentrat zu der Mischvorrichtung ermöglicht. In einfacher Weise können dabei Magnetventile zum Öffnen und Schließen der Zufuhr vorgesehen sein. Sobald Wasser 13 durch den Einlaß 4 in den Eintrittsbereich 9 strömt, muß es durch die verengte Bohrung des mittleren Abschnittes 10 durchtreten, und wird dabei erheblich beschleunigt. Je nach Einstellung des Stiftes 17 tritt das Wasser durch den mittleren Abschnitt 10 und den Bypass-Kanal 15 in den ersten Durchgangskanal 3 ein. Das durch den mittleren Abschnitt 10 strömende Wasser trifft nach einer kurzen Wegstrecke auf den Auslaß 8 des zweiten Durchtrittskanals 6, durch den das Konzentrat zugeführt wird. Durch den kleinen Querschnitt des mittleren Abschnittes 10 und die hohe Strömungsgeschwindigkeit des Wassers wird das Konzentrat aus dem zweiten Durchgangskanal 6 mitgerissen und zum Auslaß 5 geführt. Das Wasser aus dem Bypass-Kanal 15 bzw. den Bypass-Kanälen gelangt ebenfalls in den Austrittsbereich 11 des ersten Durchgangskanals 3, wo es sich mit der Mischung aus Wasser und Saftkonzentrat vermischt. Die so erhaltene Mischung wird durch den Benutzer entnommen. Es ist auch möglich, bei Beendigung des Entnahmevorgangs den mittleren Abschnitt 10 eine gewisse Zeit nachzuspülen, um Konzentratreste aus der Mischvorrichtung zu entfernen. Die Mischvorrichtung kann dann für ein anderes Konzentrat verwendet werden, wobei in gleicher Weise eine fein dosierte Mischung erzielt werden kann.

Zur Einstellung des Mischungsverhältnisses werden die in den Querbohrungen 19 bzw. 20 enthaltenen Stifte 17, 18 gedreht, so daß sie jeweils in den Bypass-Kanal bzw. Durchgangskanal 6 für das Konzentrat eingeführt oder herausgezogen werden. Auf diese Weise läßt sich mit einfachen mechanischen Mitteln das Mischungsverhältnis in einem großen Bereich einstellen. So lassen sich beispielsweise Mischungsverhältnisse von 1:1 bis 1:100 herstellen, z. B. für Eistee von 1:20, für Orangensaft von 1:5, wobei ein Wasserdruck von 1,5 bis 2 bar zum Einsatz kommt. Dabei ergibt sich, bezogen auf die dargestellten Durchmesserverhältnisse des Ausführungsbeispiels, eine Menge von 2,5 1/min. Bei größeren gewünschten Mengen können die Durchmesser entsprechend vergrößert werden. Die Mischung ist unabhängig von unterschiedlichen Wasserdrücken stabil, da der Sog proportional zum Wasserdruck ist.

### Bezugszeichenliste

- 1: Mischvorrichtung
- 2: Gehäuse
- 3: erster Durchgangskanal
- 4: Einlaß
- 5: Auslaß
- 6: zweiter Durchgangskanal
- 7: Einlaß
- 8: Auslaß
- 9: Eintrittsbereich
- 10: mittlerer Abschnitt
- 11: Austrittsbereich
- 12: Konzentrat
- 13: Wasser
- 14: Entspannungskammer
- 15: Bypaß-Kanal
- 16: Stichbohrung
- 17: Stift
- 18: Stift
- 19: Gehäusebohrung
- 20: Gehäusebohrung
- 21: Anschlußstutzen
- 22: Nut
- 23: Befestigungseinrichtung

## Patentansprüche

1. Vorrichtung (1) zum Mischen von wenigstens zwei Strömungsmedien, insbesondere zum Mischen von Wasser und Getränkekonzentrat oder dgl., umfassend einen ersten, ein Gehäuse (2) von einem Einlass (4) zu einem Auslass (5) durchgreifenden Durchgangskanal (3), der einen Eintrittsbereich (9), einen mittleren Abschnitt (10) und einen Austrittsbereich (11) aufweist, wobei der mittlere Abschnitt einen kleineren Durchgangsquerschnitt als der Eintrittsbereich (9) und der Austrittsbereich (11) besitzt, und wenigstens einen in den ersten Durchgangskanal (3) mündenden zweiten Durchgangskanal (6), wobei in dem ersten Durchgangskanal (3) ein erstes Medium, insbesondere Fluid und im zweiten Durchgangskanal (6) ein zweites Medium, insbesondere Fluid strömt, mindestens einen Bypasskanal (15) zu dem ersten Durchgangskanal (3), der von dem Eintrittsbereich (9) des ersten Durchgangskanals (3) zum Austrittsbereich (11) verläuft und mit einer Einmündungsöffnung (16) in den Austrittsbereich (11) des ersten Durchgangskanals (3) einmündet, und eine Dosiereinrichtung (17) zur Einstellung der Durchströmmenge des ersten Fluids durch den mindestens einen Bypass-Kanal, wobei der zweite Durchgangskanal (6) stromabwärts von dem kleineren Durchtrittsquerschnitt des mittleren Abschnitts (10) und stromaufwärts bezüglich der Einmündung des Bypass-Kanals (15) mit einer Einmündungsöffnung (8) in den ersten Durchgangskanal (3) einmündet, **gekennzeichnet durch** eine weitere Dosiereinrichtung (18) zur wahlweisen Einstellung der Durchströmmenge des zweiten Fluids im zweiten Durchgangskanal (6),
wobei die Einmündung (16) des mindestens einen Bypass-Kanals (15) in den Austrittsbereich (11) des ersten Durchgangskanals (3) von einer zur Durchgangsrichtung entlang der Achse des ersten Durchgangskanals im spitzen Winkel verlaufenden Stichbohrung (19) gebildet ist.

2. Vorrichtung nach Anspruch 1, **dadurch gekennzeichnet, dass** der mittlere Abschnitt (10) im Verhältnis zu dem Eintrittsbereich (9) und dem Austrittsbereich (11) kurz ausgebildet ist.

3. Vorrichtung nach einem der vorhergehenden Ansprüche, **dadurch gekennzeichnet, dass** im Eintrittsbereich (9) eine Entspannungskammer (14) ausgebildet ist.

4. Vorrichtung nach einem der vorhergehenden Ansprüche, **dadurch gekennzeichnet, dass** der Austrittsbereich (11) wenigstens im Bereich seines freien Endes einen sich zunehmend erweiternden Querschnitt aufweist.

5. Vorrichtung nach einem der vorhergehenden Ansprüche, **dadurch gekennzeichnet, dass** der zweite Durchgangskanal (6) im Wesentlichen senkrecht in den ersten Durchgangskanal (3) einmündet.

6. Vorrichtung nach Anspruch 1, **dadurch gekennzeichnet, dass** der mindestens eine Bypass-Kanal (15), der von dem Eintrittsbereich (9) des ersten Durchgangskanals (3) zum Austrittsbereich (11) verläuft, einen im Wesentlichen konstanten Querschnitt aufweist.

7. Vorrichtung nach Anspruch 6, **dadurch gekennzeichnet, dass** sich der mindestens eine Bypass-Kanal (15) parallel zum mittleren Abschnitt (10) des ersten Durchgangskanals (3) erstreckt.

8. Vorrichtung nach Anspruch 3, **dadurch gekennzeichnet, dass** der mindestens eine Bypass-Kanal (15) mit seinem stromauf gelegenen Ende in die Entspannungskammer (14) und mit seinem stromab gelegenen Ende im Abstand zur Einmündung (8) des zweiten Durchgangskanals (6) in den Austrittsbereich (11) des ersten Durchgangskanals (3) einmündet.

9. Vorrichtung nach einem der vorhergehenden Ansprüche, **dadurch gekennzeichnet, dass** die Einmündungsöffnung (16) des mindestens einen Bypass-Kanals (15) in den Austrittsbereich (11) des ersten Durchgangskanals (3) einen sich düsenartig verengenden Querschnitt aufweist.

10. Vorrichtung nach einem der vorhergehenden Ansprüche, **dadurch gekennzeichnet, dass** die Dosiereinrichtungen (17, 18) in die Einmündungsöffnungen (16, 8) des mindestens einen Bypass-Kanals (15) und des zweiten Durchgangskanals (6) in den Austrittsbereich (11) des ersten Durchgangskanals (3) einführbar sind.

11. Vorrichtung nach Anspruch 1 und 11, **dadurch gekennzeichnet, dass** die Dosiereinrichtungen von Stiften (17, 18) gebildet sind, welche in Stichbohrungen (19, 20) mittels eines Feingewindes einstellbar geführt sind.

12. Vorrichtung nach Anspruch 1 und 11, **dadurch gekennzeichnet, dass** der zweite Durchgangskanal (6) über die Stichbohrung (20) der Dosiereinrichtung (18) im Wesentlichen senkrecht in den ersten Durchgangskanal (3) einmündet.

13. Vorrichtung nach einem der vorhergehenden Ansprüche, **dadurch gekennzeichnet, dass** das Gehäuse (2) aus Kunststoff gebildet ist.

14. Vorrichtung nach einem der vorhergehenden Ansprüche, **dadurch gekennzeichnet, dass** das Gehäuse (2) als einstückiger Spritzgusskörper ausgebildet ist.

15. Vorrichtung nach einem der vorhergehenden Ansprüche, **dadurch gekennzeichnet, dass** das Gehäuse (2) eine Befestigungseinrichtung (23) aufweist.

16. Vorrichtung nach einem der vorhergehenden Ansprüche, **dadurch gekennzeichnet, dass** das Gehäuse (2) im Bereich der freien Kanalenden Anschlussstutzen (21) zum Anschluss von Verbindungsschläuchen, Konzentratbehältern, Flüssigkeitszuläufen und/oder dgl. aufweist.

## Claims

1. Apparatus (1) for mixing at least two flow media, in particular for mixing water and a drink concentrate or the like, comprising a first through-duct (3) which passes through a housing (2) from an inlet (4) to an outlet (5) and has an entry region (9), a middle section (10) and an exit region (11), the middle section having a smaller passage cross section than the entry region (9) and the exit region (11), and comprising at least one second through-duct (6) which issues into the first through-duct (3), a first medium, in particular fluid, flowing in the first through-duct (3), and a second medium, in particular fluid, flowing in the second through-duct (6), comprising at least one bypass duct (15) to the first through-duct (3), which bypass duct runs from the entry region (9) of the first through-duct (3) to the exit region (11) and whose issuing opening (16) issues into the exit region (11) of the first through-duct (3), and comprising a metering device (17) for setting the throughflow rate of the first fluid through the at least one bypass duct, an issuing opening (8) in the second through-duct (6) issuing into the first through-duct (3) downstream of the smaller passage cross section of the middle section (10) and upstream of the issuing section of the bypass duct (15), **characterized**' by a further metering device (18) for choosing the throughflow rate of the second fluid in the second through-duct (6), the issuing section (16) of the at least one bypass duct (15) into the exit region (11) of the first throughduct (3) being formed by a tapping hole (19) running at an acute angle to the passage direction along the axis of the first through-duct.

2. Apparatus according to Claim 1, **characterized in that** the middle section (10) is shorter than the entry region (9) and the exit region (11).

3. Apparatus according to either of the preceding claims, **characterized in that** an expansion chamber (14) is formed in the entry region (9).

4. Apparatus according to one of the preceding claims, **characterized in that** the cross section of the exit region (11) widens increasingly, at least in the region of its free end.

5. Apparatus according to one of the preceding claims, **characterized in that** the second through-duct (6) issues substantially perpendicularly into the first through-duct (3).

6. Apparatus according to Claim 1, **characterized in that** the cross section of the at least one bypass duct (15) which runs from the entry region (9) of the first through-duct (3) to the exit region (11) is substantially constant.

7. Apparatus according to Claim 6, **characterized in that** the at least one bypass duct (15) extends parallel to the middle section (10) of the first through-duct (3).

8. Apparatus according to Claim 3, **characterized in that** the upstream end of the at least one bypass duct (15) issues into the expansion chamber (14), and the downstream end of the at least one bypass duct (15) issues into the exit region (11) of the first through-duct (3) at a distance from the issuing section (8) of the second through-duct (6).

9. Apparatus according to one of the preceding claims, **characterized in that** the cross section of the issuing opening (16) of the at least one bypass duct (15) is constricted in the manner of a nozzle in the exit region (11) of the first through-duct (3).

10. Apparatus according to one of the preceding claims, **characterized in that** the metering devices (17, 18) can be inserted into the issuing openings (16, 8) in the at least one bypass duct (15) and in the second through-duct (6) in the exit region (11) of the first through-duct (3).

11. Apparatus according to Claims 1 and 10, **characterized in that** the metering devices are formed by pins (17, 18) which are passed into tapping holes (19, 20) by means of a fine thread such that they can be adjusted.

12. Apparatus according to Claims 1 and 11, **characterized in that** the second through-duct (6) issues substantially perpendicularly into the first through-duct (3) by means of the tapping hole (20) in the metering device (18).

13. Apparatus according to one of the preceding claims, **characterized in that** the housing (2) is formed from plastic.

14. Apparatus according to one of the preceding claims, **characterized in that** the housing (2) is in the form of an integral injection-moulded element.

15. Apparatus according to one of the preceding claims, **characterized in that** the housing (2) has a fixing device (23).

16. Apparatus according to one of the preceding claims, **characterized in that** the housing (2) has connection pieces (21) for the connection of connecting hoses, concentrate containers, liquid inflows and/or the like in the region of the free ends of the ducts.

## Revendications

1. Dispositif (1) pour mélanger au moins deux milieux en écoulement, en particulier pour le mélange d'eau et de concentré de boisson ou similaire, comprenant une première canalisation de passage (3) traversant un boîtier (2) d'une admission (4) à une sortie (5), qui présente une zone d'entrée (9), un tronçon intermédiaire (10) et une zone de sortie (11), le tronçon intermédiaire possédant une section transversale de passage inférieure à celle de la zone d'entrée (9) et de la zone de sortie (11), et au moins une seconde canalisation de passage (6) débouchant dans la première canalisation de passage (3), un premier milieu, en particulier un fluide, s'écoulant dans la première canalisation de passage (3), et un second milieu, en particulier un fluide, s'écoulant dans la seconde canalisation de passage (6), au moins une canalisation de dérivation (15) vers la première canalisation de passage (3) qui s'étend de la zone d'admission (9) de la première canalisation de passage (3) vers la zone de sortie (11) et débouche avec un débouché (16) dans la zone de sortie (11) de la première canalisation de passage (3), et une installation de dosage (17) destinée à l'ajustement de la quantité d'écoulement du premier fluide à travers la au moins une canalisation de dérivation, la seconde canalisation de passage (6) en aval de la section transversale de passage inférieure du tronçon intermédiaire (10) et en amont par rapport à la bouche de la canalisation de dérivation (15) débouchant avec un débouché (8) dans la première canalisation de passage (3), **caractérisé par** une autre installation de dosage (18) pour l'ajustement au choix de la quantité d'écoulement du second fluide dans la seconde canalisation de passage (6),
le débouché (16) de la au moins une canalisation de dérivation (15) étant formé dans la zone de sortie (11) de la première canalisation de passage (3) par un alésage de liaison (19) s'étendant à angle aigu dans la direction de passage le long de l'axe de la première canalisation de passage.

2. Dispositif selon la revendication 1, **caractérisé en ce que** le tronçon intermédiaire (10) est prévu court par rapport à la zone d'entrée (9) et la zone de sortie (11).

3. Dispositif selon une des revendications précédentes, **caractérisé en ce qu'**une chambre de détente (14) est agencée dans la zone d'entrée (9).

4. Dispositif selon une des revendications précédentes, **caractérisé en ce que** la zone de sortie (11) présente une section transversale s'élargissant progressivement au moins dans la zone de son extrémité libre.

5. Dispositif selon une des revendications précédentes, **caractérisé en ce que** la seconde canalisation de passage (6) débouche dans la première canalisation de passage (3) de manière essentiellement perpendiculaire.

6. Dispositif selon la revendication 1, **caractérisé en ce que** la au moins une canalisation de dérivation (15), qui s'étend de la zone d'entrée (9) de la première canalisation de passage (3) à la zone de sortie (11), présente une section transversale essentiellement constante.

7. Dispositif selon la revendication 6, **caractérisé en ce que** la au moins une canalisation de dérivation (15) s'étend parallèlement au tronçon intermédiaire (10) de la première canalisation de passage (3).

8. Dispositif selon la revendication 3, **caractérisé en ce que** la au moins une canalisation de dérivation (15) avec son extrémité située en amont dans la chambre de détente (14) et avec son extrémité située en aval débouche à distance du débouché (8) de la seconde canalisation de passage (6) dans la zone de sortie (11) de la première canalisation de passage (3).

9. Dispositif selon une des revendications précédentes, **caractérisé en ce que** le débouché (16) de la au moins une canalisation de dérivation (15) présente dans la zone de sortie (11) de la première canalisation de passage (3) une section transversale se rétrécissant de type buse.

10. Dispositif selon une des revendications précédentes, **caractérisé en ce que** les installations de dosage (17, 18) peuvent être introduites dans les débouchés (16, 8) de la au moins une canalisation de dérivation (15) et de la seconde canalisation de passage (6) dans la zone de sortie (11) de la première canalisation de passage (3).

11. Dispositif selon la revendication 1 et 10, **caractérisé en ce que** les installations de dosage sont formées de tiges (17, 18) qui sont dirigées de manière ajustable dans les alésages de percée (19, 20) au moyen d'un filetage à pas fin.

12. Dispositif selon la revendication 1 et 11, **caractérisé en ce que** la seconde canalisation de passage (6) au-dessus de l'alésage de percée (20) de l'installation de dosage (18) débouche essentiellement perpendiculairement à la première canalisation de passage (3).

13. Dispositif selon une des revendications précédentes, **caractérisé en ce que** le boîtier (2) est en plastique.

14. Dispositif selon une des revendications précédentes, **caractérisé en ce que** le boîtier (2) est formé comme un corps moulé par injection d'un seul tenant.

15. Dispositif selon une des revendications précédentes, **caractérisé en ce que** le boîtier (2) comprend un dispositif de fixation (23).

16. Dispositif selon une des revendications précédentes, **caractérisé en ce que** le boîtier (2) comprend, dans la zone des extrémités libres de canalisation, des manchons de raccordement (21) pour le raccordement des flexibles de raccordement, des récipients de concentré, des amenées de liquide et/ou similaires.
